# EUROPÄISCHE PATENTSCHRIFT

(11) **EP 0 230 989 B1**
(45) Veröffentlichungstag und Bekanntmachung des Hinweises auf die Patenterteilung: **14.11.1990**
(21) Anmeldenummer: 87100906.4
(22) Anmeldetag: 23.01.1987
(51) Int. Cl.: A63C 5/06, A63C 9/00, A63C 11/00

(54) **Federbrett für einen Ski**
Spring-board for ski
Planche à ressort pour ski

(30) Priorität: 27.01.1986 DE 3602364
(43) Veröffentlichungstag der Anmeldung: 05.08.1987
(73) Patentinhaber: Meyer, Hans, D-81825 München (DE)
(72) Erfinder: Meyer, Hans, D-81825 München (DE)
(74) Vertreter: Tiedtke, Harro, Dipl.-Ing.

(56) Entgegenhaltungen:
- WO-A-83/03360
- DE-A- 2 634 748
- DE-C- 2 601 951
- DE-U- 7 640 033

## Beschreibung

Die Erfindung betrifft ein Federbrett, daß im mittleren Bereich eines Skis mit Abstand auf dessen Oberseite angeordnet ist.

Das Federbrett gemäß DE-C-2 601 951 soll bei Belastung durch den Skiläufer, infolge des Abstandes zwischen dem Befestigungspunkt mit dem Ski und dem Vorderbacken der Skibindung ein Drehmoment erzeugen, daß den Ski vor dem Befestigungspunkt mit dem Federbrett entlastet, wodurch die Ausführungen von Richtungsänderungen beim Alpinskilauf erleichtert werden sollen. Das Federbrettende ist gegenüber dem Ski federnd abgestützt. Bei diesem Ski mit einem auf dessen Oberseite befindlichen Federbrett wird als nachteilig angesehen, daß die Massenkräfte des Skiläufers an den Befestigungspunkten des vorderen und hinteren Ende des Federbrettes mit dem Ski, auf diesen übertragen werden.

Bei dieserArt der Kraftübertragung von Massenkräften durch den Skiläufer, vom Federbrett auf den Ski neigt dieser dazu, daß er bei der Ausführung von Richtungsänderungen, speziell bei kurzgezogenen Schwüngen im Alpinskilauf im hinteren Bereich ausbricht. Auch bei Schrägfahrten an steileren Hängen wirkt sich die Art der Kraftübertragung von Massenkräften am vorderen und hinteren Ende des Federbrettes auf den Ski ungünstig auf die Führungseigenschaften und Spurtreue aus. Der Ski neigt auch in diesem Fall dazu im hinteren Bereich auszubrechen.

Weiterhin ist gemäß DE-A-2 634 748 ein Ski mit Federbrett bekannt, wo der federbewirkende Schenkel des Federbrettes zwischen dem Vorderbacken der Skibindung und dem feststehenden mit dem Ski verbundenen, halbringförmig zur Aufnahme eines elastischen Zylinders ausgebildet ist. Das Federbrettende ist über eine ringförmige Blattfeder gelenkig mit der Skioberfläche verbunden. Auch bei diesem Ski mit Federbrett ist nachteilig, daß die Massenkräfte des Skiläufers an den Befestigungspunkten des vorderen und hinteren Ende des Federbrettes mit dem Ski, auf diesen übertragen werden. Auch dieser Ski neigt dazu, daß er bei Ausführungen von kurzgezogenen Schwüngen und bei Schrägfahrten an steileren Hängen im hinteren Bereich ausbricht, wodurch die Führungseigenschaften und Spurtreue des Ski ungünstig beeinflußt werden. Als weiterer Nachteil wird angesehen, daß der Ski durch die alleinige Abstützung des Federbrettes mit dem halbringförmig ausgebildeten federbewirkenden Schenkel und der ringförmigen Blattfeder, ohne mechanische Führung, beim Kanteneinsatz zu wenig Verwindungssteifigkeit und Seitenstabilität aufweist, wodurch besonders in steileren Hängen eine übermäßige Hangtrift auftritt.

Die durch den Anmeldungsgegenstand zu lösende Aufgabe wird darin gesehen, den am nächststehend bekannten Ski mit Federbrett der DE-A-2 634 748 in der Weise auszubilden, daß die Führungseigenschaften und Spurtreue auch bei kurzgezogenen Schwüngen und die Abtrift bei Schrägfahrten in steileren Hängen verbessert sind.

Die Aufgabe wird erfindungsgemäß dadurch gelöst, daß das vordere und hintere Ende des Federbrettes durch Gelenkarme, die in auf der Skioberfläche angeordneten Lagerelementen geführt werden, mit dem Ski so verbunden ist, daß durch das Drehen der Gelenkarme um ihre Gelenkachsen, das Federbrett eine überlagerte vertikale und horizontale Bewegung zur Skioberfläche beschreibt und daß das Federbrett mindestens an einer Stelle zwischen den gelenkigen Anbindungen des vorderen und hinteren Ende, federnd gegenüber dem Ski abgestützt ist.

Eine andere Lösung dieser Aufgabe ist erfindungsgemäß durch die Merkmale des Anspruches 2 angegeben. Bei dieser Ausbildung wird das vordere Ende des Federbrettes schwenkbar mit hochgesetztem Schwenkpunkt und das hintere Ende über ein H-förmig ausgebildetes Doppelgelenk, bestehend aus einem H-förmig gestreckten und H-förmig gekröpften Gelenkarm und einem auf der Skioberfläche angeordneten Lagerelement mit dem Ski verbunden und das Federbrett mindestens an einer Stelle zwischen den gelenkigen Anbindungen des vorderen und hinteren Ende, federnd gegenüber dem Ski abgestützt.

Die mit dieser Erfindung erzielbaren Vorteile bestehen darin, daß die Massenkräfte des Skiläufers, die in der normalen Gleichgewichtslage im Alpinskilauf etwa in der senkrechten Fortsetzung des Unterschenkels über den Skischuh auf den Ski erfolgt, vorzugsweise punktförmig, mindestens an einer Stelle federnd im Bereich der Skischuhsohle vom Federbrett auf den Ski übertragen werden, wodurch der Ski bei derAusführung von kurzgezogenen Schwüngen und bei Schrägfahrten in steileren Hängen im hinteren Bereich nicht mehr ausbricht und die Führungseigenschaften und Spurtreue verbessert sind. Durch die gelenkförmige Anbindung des vorderen und hinteren Ende des Federbrettes mit dem Ski, sind auch die Verwindungssteifigkeit und Seitenstabilität desselben verbessert. Die gelenkförmige Anbindung hat den Vorteil, daß am vorderen und hinteren Ende des Federbrettes keine vertikalen Kräfte auf den Ski übertragen werden. Dadurch wird auch die Biegelinie des Ski nicht beeinflußt. Die horizontale Bewegung des Federbrettes gegenüber dem Ski wirkt sich bei einer beschleunigten bzw. verzögerten Bewegung des Skiläufers, bedingtdurch unterschiedliche Geländeformationen oder der unterschiedlichen Reibung zwischen Skilauffläche und Schnee oder aber durch Richtungsänderungen die vom Skiläufer eingeleitet werden, dämpfend auf die Massenkräfte des Skiläufers in Skilängsachse aus.

Ausführungsbeispiele der Erfindung werden in der folgenden Beschreibung an Hand von Zeichnungen näher erläutert.

Es ziegen
Fig. 1 in der Seitenansicht ein Federbrett mit abgebrochenen Ski im unbelasteten Zustand.
Fig. 2 das Federbrett mit abgebrochenen Ski von Fig. 1 im belasteten Zustand. r (
Fig. 3 in der Draufsicht das Federbrett mit abgebrochenen Ski von Fig. 2.
Fig. 4 eine weitere Ausführungsform in der Seitenansicht eines Federbrettes mit abgebrochenen Ski im unbelasteten Zustand.
Fig. 5 in der Draufsicht das Federbrett mit abgebrochenen Ski von Fig. 4 im belasteten Zustand.
Fig. 6 im Querschnitt das Federbrett mit abgebrochenen Ski von Fig. 4 im unbelasteten Zustand.
Fig. 7 im Querschnitt das Federbrett mit abgebrochenen Ski von Fig. 5 im belasteten Zustand.

In der Zeichnung Fig. 1, 2 und 3 ist das vordere und hintere Ende des Federbrettes 2 mit gleichlang H-förmig ausgebildeten Gelenkarmen 5 und 6 über die Lagerelemente 7 und 8 mit der Skioberfläche so verbunden, daß bei Belastung, das Federbrett 2 durch das Drehen der Gelenkarme 5 und 6 um ihre Gelenkachsen eine parallele, vertikale und eine in Richtung Skispitze horizontale Bewegung zur Skioberfläche erfolgt. Die Gelenkarme 5 und 6 können aber auch so angeordnet sein, daß durch das Drehen um ihre Gelenkachsen eine parallele, vertikale und eine in Richtung Skiende horizontale Bewegung des Federbrettes 2 zur Skioberfläche bewirkt wird. Bei Ausbildung unterschiedlicher Längen der Gelenkarme 5 und 6 wird eine nichtparallele Anordnung bzw. Bewegung bei Belastung des Federbrettes 2 gegenüber dem Ski 1 erreicht.

Das vordere Ende des Federbrettes 2, ist beidseitig um die Länge des H-förmigen Gelenkarmes 5 und um die Breite der Gelenkschenkel 10 zur Aufnahme derselben ausgespart. Um den maximalen Federweg zwischen Federbrettunterseite und Skioberfläche zu erreichen, ist der Verbindungssteg der Gelenkarme 10 um die Dicke des Federbrettes 2 zur Skioberflächenseite hin versetzt. Das Lagerelement 8 für das hintere Federbrettende weist als Anschalg für den Verbindungssteg der beiden Gelenkschenkel 11 des Gelenkarmes 6 eine Verlängerung auf, um den Federweg des Federbrettes 2 nach oben zu begrenzen. Das Federbrett 2 ist gegenüber den Ski 1 durch eine Kegelfeder 3 punktförmig im Bereich der Skischuhsohle abgestützt. Die Kegelfeder 3 ist an der Federbrettunterseite befestigt und auf der Skioberfläche in einem Teller 4 gleitend angeordnet, um die horizontalen Bewegungen des Federbrettes 2 bei der Belastung durch den Skiläufer mitzumachen. Durch die Reibung des Tellers 4 auf der Skioberfläche werden gleichzeitig die Schwingungen des Federbrettes 2 gedämpft. Die Kegelfelder 3 kann aber auch auf der Skioberfläche befestigt und auf der Federbrettunterseite gleitend angeordnet sein. Bei asymetrischer Ausbildung der Kegelfeder 3, kann diese auch auf der Skioberfläche und an der Federbrettunterseite fest fixiert angeordnet sein. Damit der maximale Federweg des Federbrettes 2 erreicht wird, ist zur Aufnahme der zusammengepreßten Kegelfeder 3 im maximalen Belastungszustand, in der Federbrettunterseite eine Aussparung 9 vorgesehen.

Als federnde Abstützung des Federbrettes 2 gegenüber dem Ski 1 können auch eine oder mehrere übereinanderliegende sichelförmig ausgebildete Blattfedern, die zeichnerisch nicht dargestellt sind, angeordnet sein. Die beiden Enden der Blattfeder, sind jeweils als ein Loslager und ein Festlager ausgebildet, die wahlweise auf der Skioberfläche oder auf der Federbrettunterseite angeordnet sein können. Entsprechend dazu stützt sich der Rundbogen der Blattfeder als Loslager entweder gegen die Skioberfläche oder die Federbrettunterseite ab.

Weiterhin kann als federnde Abstützung des Federbrettes 2 gegenüber dem Ski 1 ein elastischer Werkstoff, der ebenfalls zeichnerisch nicht dargestellt ist, mit unterschiedlich großer Auflagerfläche auf der Skioberfläche oder Federbrettunterseite, angeordnet sein.

Die federnde Abstützung des Federbrettes 2 gegenüber dem Ski 1 kann sowohl punktförmig als auch flächenartig ausgebildet sein.

Bei der in Fig. 4-7 gezeigten Ausbildung, erfolgt die Abstützung des schwenkbaren Federbrettes 12 mit hochgesetztem Schwenkpunkt, der bei etwa fünfzig Prozent des Federweges am Federbrettende liegt, gegenüber dem Ski 1 durch zwei Drehstabfedern 13, die innerhalb des schwenkbaren Federbrettes 12 mit hochgesetztem Schwenkpunkt beiderseits in Skilängsachse angeordnet sind, am vorderen Ende desselben eingespannt und beim Austritt an der Unterseite des schwenkbaren Federbrettes 12 mit hochgesetztem Schwenkpunkt in Führungen 14 verlaufen. Die Drehstabfedern 13 können aber auch am hinteren Ende oder bei Anordnung von mehr als zwei Drehstabfedern 13 am hinteren und vorderen Ende des schwenkbaren Federbrettes 12 mit hochgesetztem Schwenkpunkt eingespannt sein. In Skilängsachse sind die Drehstabfedern 13 um 90 Grad und zur Skiquerachse nach der jeweils anderen Seite des Ski 1 abgewinkelt, wodurch sich die entstehenden Schenkel kreuzen und sich die Schenkelenden auf der Skioberfläche, in dessen Bereich ein Belag mit geringer Reibung angeordnet sit, je nach Belastung durch den Skiläufer quer zur Skilängsachse nach außen oder innen bewegen. Das vordere Ende des schwenkbaren Federbrettes 12 mit hochgesetztem Schwenkpunkt ist über ein Schwenklager 15 das quer zur Skilängsachse angeordnet ist mit dem Ski 1 verbunden. Am hinteren Ende ist ein H-förmig ausgebildetes Doppelgelenk angeordnet, bestehend aus einem gestreckten H-förmigen Gelenkarm 16 und einem gekröpften Gelenkarm 17 die jeweils mit ihren einen Ende über eine quer zur Skilängsachse durchsteckbare Achse 18 miteinander gelenkig verbunden sind und mit ihren anderen freien Enden zum einen gelenkig mit dem Ende des schwenkbaren Federbrettes 12 mit hochgesetztem Schwenkpunkt und zum anderen gelenkig mit dem auf der Skioberfläche angeordnetem Lagerelement 19 verbunden ist.

## Patentansprüche

1. Federbrett, das im mittleren Bereich eines Skis mit Abstand auf dessen Oberseite angeordnet ist, dadurch gekennzeichnet, daß das vordere und hintere Ende des Federbretts (2) durch Gelenkarme (5, 6), die in auf der Skioberfläche angeordneten Lagerelementen (7, 8) geführt werden, mit dem Ski (1) so verbunden ist, daß durch das Drehen der Gelenkarme (5, 6) um ihre Gelenkachsen das Federbrett (2) eine überlagerte vertikale und horizontale Bewegung zur Skioberfläche beschreibt und daß das Federbrett (2) mindestens an einer Stelle zwischen den gelenkigen Anbindungen des vorderen und hinteren Endes federnd gegenüber dem Ski (1) abgestützt ist.

2. Federbrett, das im mittleren Bereich eines Skis mit Abstand auf dessen Oberseite schwenkbar angeordnet ist wobei das Federbrett (12) am vorderen Ende schwenkbar, mit hochgesetztem Schwenkpunkt über ein Schwenklager (15) mit dem Ski verbunden ist, dadurch gekennzeichnet, daß das hintere Ende über ein H-förmig ausgebildetes Doppelgelenk mit dem Ski (1) verbunden ist, wobei das Doppelgelenk aus einem gestreckten H-förmigen Gelenkarm (16) und einem gekröpften H-förmigen Gelenkarm (17) und einem auf der Skioberfläche angeordneten Lagerelement (19) besteht und das schwenkbare Federbrett (12) mindestens an einer Stelle zwischen den gelenkigen Anbindungen des vorderen und hinteren Ende federnd gegenüber dem Ski (1) abgestützt ist.

3. Federbrett nach Anspruch 1 oder 2, dadurch gekennzeichnet, daß die federnde Abstützung des Federbrettes (2, 12) gegenüber dem Ski (1) durch eine Kegelfeder (3), Drehstabfeder (13) Blattfeder oder einem elastischen Werkstoff erfolgt.

4. Federbrett nach einem der Ansprüche 1 bis 3, dadurch gekennzeichnet, daß diefedernde Abstützung des Federbrettes (2, 12) gegenüber dem Ski (1) punktförmig an einer oder mehreren Stellen erfolgt.

5. Federbrett nach einem der Ansprüche 1 bis 4 dadurch gekennzeichnet, daß die federnde Abstützung des Federbrettes (2, 12) gegenüber dem Ski (1) flächenartig ausgebildet ist.

## Revendications

1. Planche à ressort, placée dans la région centrale d'un ski, à une certaine distance de sa face supérieure, caractérisée en ce que l'extrémité avant et l'extrémité arrière de la planche à ressort (2) sont reliées au ski (1 ), par des bras articulés (5, 6) qui sont guidés dans des éléments de support (7, 8), placés sur la surface du ski, de manière que, sous la rotation des bras articulés (5, 6) autour de leurs axes d'articulation, la planche.(2) effectue un déplacement vertical et un déplacement horizontal superposés, par rapport à la surface du ski et en ce que la planche (2) prend appui, de manière élastique par rapport au ski (1), en au moins un point situé entre les liaisons articulées de l'extrémité avant et de l'extrémité arrière.

2. Planche à ressort, disposée pivotante dans la région centrale d'un ski, à une certaine distance de sa face supérieure, la planche à ressort (12) étant reliée pivotante, à l'extrémité avant, avec point de pivotement placé haut, par l'intermédiaire d'un support de pivotement (15), caractérisée en ce que l'extrémité arrière est reliée au ski (1), par une double articulation en H, la double articulation étant constituée d'un bras d'articulation (16) en H, tendu et d'un bras d'articulation (17) en H coudé et d'un élément de support (19), placé sur la surface du ski et en ce que la planche (12) pivotante prend appui, de manière élastique par rapport au ski (1), au moins en un point situé entre les liaisons articulées de l'extrémité avant et de l'extrémité arrière.

3. Planche à ressort selon la revendication 1 ou 2, caractérisée en ce que l'appui élastique de la planche à ressort (2, 12) par rapport au ski (1), s'effectue par un ressort conique (3), un ressort en barre de torsion (13), un ressort à lame ou un matériau élastique.

4. Planche à ressort selon l'une des revendications 1 à 3, caractérisée en ce que l'appui élastique de la planche (2, 12) par rapport au ski (1), s'effectue ponctuellement, en un ou plusieurs points.

5. Planche à ressort selon l'une des revendications 1 à 4, caractérisée en ce que l'appui élastique de la planche (2, 12) par rapport au ski (1), s'étend sur une certaine surface.

## Claims

1. A resiliently supported plate disposed in the central area of a ski on the surface thereof with a space therebetween, characterized in that the front and rear ends of said resiliently supported plate (2) are connected by articulated arms (5,6), which are guided in bearing members (7, 8) disposed on the ski surface, to the ski (1) such that a rotation of said articulated arms (5, 6) about their articulated axes causes said resiliently supported plate (2) to perform overlapped vertical and horizontal movements relative to the ski surface and in that said resiliently supported plate (2) is supported resiliently relative to the ski (1) at at least one position between said articulated connections of said front and rear ends.

2. A resiliently supported plate pivoted in the central area of a ski on the surface thereof with a space therebetween, said resiliently supported plate (12) being connected pivotablytothe ski via a pivot bearing (15) at its front end whereby the pivot point is located upwards, characterized in that the rear end is connected to the ski (1) by an H-shaped double joint, said double joint consisting of an extended H-shaped articulated arm (16) and a crooked H-shaped articulated arm (17) and a bearing member (19) disposed on the ski surface, and in that said pivotable, resiliently supported plate (12) is supported resiliently relative to the ski (1) at at least one position between said articulated connections of said front and rear ends.

3. A resiliently supported plate according to claim 1 or 2, characterized in that said resilient support of said resiliently supported plate (2, 12) relative to the ski (1) is provided by a conical spring (3), a torsion bar spring (13), a leaf spring or a resilient material.

4. A resiliently supported plate according to one of claims 1 to 3, characterized in that said resilient support of said resiliently supported plate (2, 12) relative to the ski (1) acts at a point at one or at several positions.

5. A resiliently supported plate according to one of claims 1 to 4, characterized in that said resilient support of said resiliently supported plate (2, 12) relative to the ski (1) is designed like a surface.
